# EUROPÄISCHE PATENTSCHRIFT

(11) **EP 2 735 005 B1**
(45) Veröffentlichungstag und Bekanntmachung des Hinweises auf die Patenterteilung: **06.04.2016**
(21) Anmeldenummer: 12756002.7
(22) Anmeldetag: 04.09.2012
(51) Int. Cl.: H01F 27/26

(54) **PRESSRAHMENSTRUKTUR FÜR TRANSFORMATOR**
PRESS FRAME STRUCTURE FOR A TRANSFORMER
STRUCTURE DE CADRE DE SERRAGE POUR TRANSFORMATEUR

(30) Priorität: 27.09.2011 DE 102011083521
(43) Veröffentlichungstag der Anmeldung: 28.05.2014
(73) Patentinhaber: Siemens Aktiengesellschaft, 80333 München (DE)
(72) Erfinder: VOSS, Stephan, 91077 Neunkirchen am Brand (DE)
(86) Internationale Anmeldenummer: PCT/EP2012/067204
(87) Internationale Veröffentlichungsnummer: WO 2013/045228

(56) Entgegenhaltungen:
- DE-A1- 2 339 972
- JP-A- 61 099 314

## Beschreibung

Die Erfindung betrifft eine Pressrahmenstruktur für einen Transformator, insbesondere für einen Leistungstransformator.

Elektromagnetische Wechselfelder induzieren Wirbelströme in Pressrahmen und Zugpressplatten bzw. Zugstangen von (Leistungs-)Transformatoren. Dies führt zu einer deutlichen Erhöhung der Zusatzverluste und ggf. zu thermischen Problemen.

Es ist bekannt, den Pressrahmen mit einem Kernblech magnetisch abzuschirmen. Auch ist es bekannt, Pressrahmen aus nicht-magnetischem Stahl zu verwenden.

Aus DE 23 39 972 ist eine Abstütz- und Pressvorrichtung für Magnetkerne und Wicklungen von Transformatoren und Drosselspulen bekannt. Aus JP 61099314 A ist ein ortsfester Induktionsapparat bekannt.

Die Aufgabe der Erfindung besteht darin, die unerwünschten Wirbelströme in einem Transformator zu reduzieren und gleichzeitig neue Möglichkeiten zur Konstruktion von Leistungstransformatoren, insbesondere Pressrahmenstrukturen für Leistungstransformatoren, anzugeben.

Diese Aufgabe wird gemäß den Merkmalen der unabhängigen Ansprüche gelöst. Bevorzugte Ausführungsformen sind insbesondere den abhängigen Ansprüchen entnehmbar.

Zur Lösung der Aufgabe wird eine Pressrahmenstruktur für einen Transformator gemäß den Merkmalen des Patentanspruchs 1 angegeben.

Diese Pressrahmenstruktur schafft zusätzliche Freiheitsgrade im Design des Transformators und ermöglicht eine Umverteilung der Kräfte vom Rand des Kerns in einem Bereich außerhalb der Wicklungen. Hierdurch kann der magnetisch wirksame Anteil der benötigten Zugpressplatten an dem oder in der Nähe des Kerns reduziert werden, was die durch Wirbelströme entstehenden Verluste sowie das Drehmoment auf die Zugpressplatten deutlich reduziert.

Es wird eine Pressrahmenstruktur vorgeschlagen, die z.B. nicht über die ganze Länge an einem Transformatorkern anliegt. Die Pressrahmenstruktur dient trotzdem der horizontalen Abstützung des Transformatorkerns, der z.B. aus Kernblechpaketen aufgebaut ist. Hierbei ist es von Vorteil, dass axiale Wicklungskräfte zwischen dem oberen und unteren Pressrahmen auch in Zwischenräumen zwischen Wicklungen auf benachbarten Schenkeln übertragen werden können. Insofern kann der Raum um den Transformator genutzt werden, z.B. anhand von Verstrebungen den durch die Pressrahmenstruktur notwendigen Zusammenhalt zu ermöglichen.

Beispielsweise umfasst die Pressrahmenstruktur Verstrebungen, so dass die Pressrahmenstruktur (insbesondere die Verstrebungen) magnetischen Feldlinien möglichst geringe Querschnittflächen bietet, in denen Wirbelströme induziert werden könnten. Mit Hilfe numerischer Magnetfeldberechnungen kann die Form der Pressrahmenstruktur so optimiert werden, dass eine Verringerung der Zusatzverluste erreicht wird.

Gleichzeitig können Ansatzpunkte für eine axiale Kraftübertragung gemäß einer mechanisch günstigen Verteilung bestimmt werden, was dazu führt, dass die Drehmomente auf die Pressrahmenstruktur verringert werden. Optional kann so auch die Höhe der Pressrahmenstruktur gegenüber der Höhe eines bekannten Pressrahmens reduziert werden, was sich günstig auf den benötigten Platz für den Transformator auswirkt.

Eine Weiterbildung ist es, dass die Verstrebungen derart schräg ausgeführt sind, dass der magnetische Fluss durch die Verstrebung reduziert, insbesondere minimal ist.

Somit kann die Geometrie der Pressrahmenstruktur basierend auf den jeweiligen Abmessungen des einzelnen Szenarios so optimiert werden, dass die Wirbelstromverluste minimiert oder zumindest deutlich reduziert werden.

Eine andere Weiterbildung ist es, dass die Verstrebungen aus Blech ausgeführt sind. Alternativ können die Verstrebungen auch aus Kunststoff oder aus Karbon ausgeführt sein. Auch Kombinationen aus unterschiedlichen Materialien sind möglich.

Insbesondere ist es eine Weiterbildung, dass die Zugpressplatten einen oberen Pressrahmen des Transformators mit einem unteren Pressrahmen des Transformators verbinden.

Diese (kürzeste) Verbindung zwischen dem oberen und dem unteren Pressrahmen kennzeichnet auch die hier beschriebene axiale Richtung.

Auch ist es eine Weiterbildung, dass die Zugelemente den oberen Pressrahmen des Transformators mit dem unteren Pressrahmen des Transformators verbinden.

Ferner ist es eine Weiterbildung, dass die Zugelemente zumindest teilweise aus einem elektrisch isolierenden Material ausgeführt sind.

Im Rahmen einer zusätzlichen Weiterbildung sind die Zugpressplatten zumindest teilweise aus einem elektrisch isolierenden Material ausgeführt.

Dies hat den Vorteil, dass die Zugelemente und/oder die Zugpressplatten beliebig platziert werden können, weil durch das elektrisch isolierende Material der magnetische Fluss nicht nennenswert beeinflusst wird.

Eine nächste Weiterbildung besteht darin, dass die Zugpressplatten zumindest teilweise in Wicklungen des Transformators eingebracht sind.

Eine Ausgestaltung ist es, dass die Zugpressplatten zumindest teilweise in einem Streukanal des Transformators angeordnet sind.

Eine alternative Ausführungsform besteht darin, dass die Zugpressplatten zumindest teilweise in einem Raum zwischen Wicklungen benachbarter Schenkel und in einem Bereich zwischen den Schenkeln und einer Kesselwand des Transformators angeordnet sind.

Eine nächste Ausgestaltung ist es, dass die Zugpressplatten zumindest teilweise in dem Kern des Transformators angeordnet sind.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung von Ausführungsbeispielen, die im Zusammenhang mit den Zeichnungen näher erläutert werden. Dabei können zur Übersichtlichkeit gleiche oder gleichwirkende Elemente mit gleichen Bezugszeichen versehen sein.

Es zeigen:
- Fig. 1: schematisch einen Kern eines Transformators mit einem oberen und einem unteren Pressrahmen und mehreren Zugpressplatten, die den oberen und den unteren Pressrahmen verbinden;
- Fig. 2: schematisch eine Sicht auf den einen Transformator von oben, wobei der Transformator den Kern, den Pressrahmen und die Zugpressplatten gemäß Fig.1 aufweist;
- Fig. 3: eine von Fig.1 und Fig.2 unterschiedliche Pressrahmenstruktur mit einer Vielzahl von Zugelementen und Verstrebungen, die außerhalb der Wicklungen des Transformators angeordnet sind.

Fig.1 zeigt schematisch einen Kern 101 eines bekannten Transformators mit mehreren Schenkeln sowie einem unteren Joch in einem Montagezustand (ohne bereits angebrachtes oberes Joch). Die Schenkel sind mit einer Bandagierung versehen, die Wicklungen sind in diesem Montagezustand noch nicht vorhanden. Der Transformator weist einen oberen und einen unteren Pressrahmen 102 sowie mehrere Zugpressplatten 103, die den oberen und den unteren Pressrahmen 102 verbinden, auf. Der Kern 101 ist vorzugsweise aus mehreren Schichten von Kernblech aufgebaut. Durch den Pressrahmen 102 sowie die Zugpressplatten 103 ist eine mechanische Stabilität des Kerns 101 gewährleistet. Die Zugpressplatten 103 mit den Pressrahmen 102 stellen sicher, dass der Transformator auch im fertig montierten Zustand entlang der Schenkel (axial) zusammengehalten wird.

Fig.2 zeigt schematisch eine Sicht auf einen bekannten Transformator von oben, wobei der Transformator den Kern 101, den Pressrahmen 102 und die Zugpressplatten 103 ähnlich Fig.1 aufweist. Weiterhin sind in Fig.2 symbolisch Wicklungen 201 des Transformators dargestellt. Der in Fig.2 dargestellte Transformator umfasst im Gegensatz zu dem in Fig.1 gezeigten Transformator drei Schenkel und in der Darstellung von Fig.2 sind schematisch bereits Wicklungen auf den Schenkeln aufgebracht.

Der in Fig.2 dargestellte Pressrahmen 102 kann im Wesentlichen durchgängig im oberen und unteren Bereich des Transformators ausgeführt sein (vgl. Fig.1); Fig.2 wählt hier eine symbolische geschnittene Darstellung zur Veranschaulichung, dass zusätzlich zu dem Pressrahmen 102 in bestimmten Abständen und in etwa in jeder Mitte der Wicklung 201 je eine Zugpressplatte 103 angeordnet ist, die die Pressrahmen 102 am oberen und unteren Ende des Transformators verbindet.

Der Pressrahmen 102 bietet dem magnetischen Fluss einen hohen Querschnitt, was zu hohen Verlusten führt.

**Fig.3** zeigt eine von Fig.1 und Fig.2 unterschiedliche, erfindungsgemäße Pressrahmenstruktur in einer Draufsicht mit einer Vielzahl von Zugelementen 302 und Verstrebungen 301, die außerhalb von, insbesondere neben bzw. seitlich versetzt zu Wicklungen 201 angeordnet sind. Weiterhin zeigt Fig.3 mehrere Zugpressplatten 304. Die Zugelemente 302 und die Zugpressplatten 304 sind jeweils im oberen Bereich des Transformators und im unteren Bereich des Transformators fixiert, so dass der Kern wirksam axial fixiert wird und die Kernbleche zusammengehalten werden. Anhand der Verstrebungen 301 sind die Zugelemente 302 mit den Zugpressplatten 304 zumindest teilweise verbunden.

Die Pressrahmenstruktur bietet dem magnetischen Fluss einen gegenüber der Ausführung gemäß Fig.2 deutlich reduzierten Querschnitt, was eine Reduzierung der Verluste durch Wirbelströme bedingt.

Die Pressrahmenstruktur ermöglicht eine Umverteilung der axialen Kräfte von dem Rand des Kerns in einen Bereich außerhalb der Wicklungen 201. Auch die Zugelemente 302 sind vorzugsweise mit dem oberen und dem unteren Pressrahmen (nicht in Fig.3 dargestellt) fixiert. So erstrecken sich die Zugelemente 302 wie auch die Zugpressplatten 304 axial entlang des Transformators und sind insbesondere oben und unten am Transformator (z.B. an dem Pressrahmen) fixiert. Beispielsweise können die Zugelemente 302 unten eingehängt und oben mit dem Transformator verschraubt sein.

Die erforderliche axiale Kraft, die die Wicklungen 201 des Transformators zusammenhält, wird gemäß Fig.3 auf die Zugpressplatten 304, die Zugelemente 302 sowie die Verstrebungen 301 verteilt. Vorzugsweise ist eine derartige Konstruktion so dimensioniert, dass der Kern und die Wicklungen 201 (mindestens) mit den gleichen Kräften zusammengehalten werden wie bei einer herkömmlichen Pressrahmenstruktur.

So wird mit dem vorgeschlagenen Ansatz einerseits die erforderliche mechanische Stabilität gewährleistet und andererseits der Anteil der Zugpressplatten 304 im Kernquerschnitt reduziert. Dadurch entstehen weniger Verluste in den Zugpressplatten 304. Ferner kann das Volumen des Kerns reduziert werden, was sich vorteilhaft auf die Kosten des Transformators auswirkt. Auch wird somit das Drehmoment auf die Zugpressplatten 304 verringert.

Eine Option ist es, dass die axiale Kraftübertragung zwischen oberem und unterem Pressrahmen (nicht in Fig.3 dargestellt) über die Zugelemente 302 und/oder die Zugpressplatten 304 erfolgt, die beispielhaft zumindest teilweise aus einem elektrisch isolierenden Material sind.

Hierbei ist es von Vorteil, dass diese Zugpressplatten 304 eine geringere mechanische Festigkeit aufweisen können, da diese auch an Stellen des Transformators eingesetzt werden können, die für elektrisch leitende Zugpressplatten 304 ungünstig sind und somit mehr Raum für Zugpressplatten 304 zur Verfügung steht. Insbesondere werden die Axialkräfte (Vorpresskraft, Kurzschlusskräfte) durch die Zugelemente 302 aufgenommen.

Beispielsweise können die Zugelemente 302, z.B. in Form von Zugpressplatten, aus elektrisch isolierendem Material axial in die Wicklungen eingebracht bzw. eingewickelt werden, sich in einem Streukanal befinden und/oder sich in einem Raum zwischen Wicklungen benachbarter Schenkel und in einem Bereich zwischen den Schenkeln und einer Kesselwand des Transformators befinden.

Hierbei sei angemerkt, dass sich der Transformator innerhalb eines Kessels befindet, der z.B. mit einer Flüssigkeit gefüllt ist.

Der Streukanal hat insbesondere die beiden folgenden Funktionen:
(1) Eine zwischen zwei Wicklungen übertragene Leistung wird im Magnetfeld im Streukanal transportiert.
(2) Die Geometrie des Streukanals ist für die Kurzschlussimpedanz des Transformators maßgeblich. Diese Kurzschlussimpedanz begrenzt den Strom in einem Fehlerfall (d.h. bei einem Kurzschluss). Die Kurzschlussimpedanz kann z.B. im Rahmen eines Designs des Transformators vorgegeben sein, z.B. basierend auf einer Netzplanung.

Der (Haupt-)Streukanal entspricht einem Zwischenraum zwischen zwei Wicklungen, z.B. einer Primär- und einer Sekundärwicklung bzw. einer Ober- und einer Unterspannung.

Hat ein Transformator mehr als zwei Wicklungen, kann es mehrere Streukanäle geben. Bei mehrfach konzentrischem Design, kann es auch zwischen zwei (aufgeteilten) Wicklungen mehr als einen Streukanal geben, z.B. von innen nach außen: Unterspannung, Oberspannung, Unterspannung (in Serie mit einer inneren Unterspannung).

Beispielsweise können modifizierte Leisten in Lagenwicklungen, Streukanal, Wicklungszwischenräumen als isolierende Zugelemente ausgelegt sein. Auch können derartige Zugelemente in dem Kernvolumen des Transformatorkerns selbst angeordnet sein.

Der obere und der untere Pressrahmen können jeweils weitgehend konventionell gefertigt werden. Jedoch können die Verluste in den Pressrahmen fast vollständig vermieden werden: Durch die günstige Verteilung des Axialdrucks über eine Vielzahl isolierender Zugelemente kann gleichzeitig eine Volumen-Optimierung des oberen und unteren Pressrahmens erreicht werden.

Die Option der Zugelemente aus elektrisch isolierendem Material ermöglicht somit eine Reduzierung der Verlustleistung in dem Pressrahmen und erlaubt es, gleichzeitig die mechanische Stabilität des Pressrahmens zu erhalten.

Entsprechend können die Zugelemente aus elektrisch isolierendem Material im Beispiel von Fig.2 nahezu überall in einem Bereich 401 angeordnet oder eingearbeitet sein. Durch die Verwendung des isolierenden Materials für die Zugelemente ergeben sich zusätzliche Freiheitsgrade im Design des Transformators; insbesondere können die Zugpressplatten 103 vollständig durch Zugpressplatten aus elektrisch isolierendem Material ersetzt werden.

Obwohl die Erfindung im Detail durch das mindestens eine gezeigte Ausführungsbeispiel näher illustriert und beschrieben wurde, so ist die Erfindung nicht darauf eingeschränkt und andere Variationen können vom Fachmann hieraus abgeleitet werden, ohne den Schutzumfang der Erfindung zu verlassen.

## Patentansprüche

1. Pressrahmenstruktur für einen Transformator
- mit mehreren Zugelementen (302),
- mit einem unteren und einem oberen Pressrahmen sowie mehrere Zugpressplatten (304), die den oberen und den unteren Pressrahmen verbinden,
- wobei die Zugelemente (302) und die Zugpressplatten (304) oben und unten an dem Transformator fixierbar sind,
- mit mehreren Verstrebungen (301), die zumindest teilweise schräg von einem Kern des Transformators abstehend ausführbar sind,
- wobei die mehreren Zugpressplatten (304) an oder in der Nähe des Kerns des Transformators anordenbar sind,
- wobei die Zugelemente (302) seitlich außerhalb von Wicklungen (201) des Transformators anordenbar sind,
- wobei anhand der Verstrebungen (301) die Zugelemente (302) zumindest teilweise mit den Zugpressplatten (304) verbunden sind,
- wobei die Zugelemente (302) und die Zugpressplatten (304) axial entlang des Transformators anordenbar, und an diesem Fixierbar sind.

2. Pressrahmenstruktur nach Anspruch 1, bei der die Verstrebungen (301) derart schräg ausgeführt sind, dass der magnetische Fluss eines Transformators durch die Verstrebung (301) reduziert ist.

3. Pressrahmenstruktur nach einem der vorhergehenden Ansprüche, bei der die Verstrebungen (301) aus Blech ausgeführt sind.

4. Pressrahmenstruktur nach einem der vorhergehenden Ansprüche, bei der die Zugpressplatten (304) den oberen Pressrahmen mit dem unteren Pressrahmen verbinden.

5. Pressrahmenstruktur nach Anspruch 4, bei der die Zugelemente (302) den oberen Pressrahmen mit dem unteren Pressrahmen verbinden.

6. Pressrahmenstruktur nach einem der vorhergehenden Ansprüche, bei der die Zugelemente (302) zumindest teilweise aus einem elektrisch isolierenden Material ausgeführt sind.

7. Pressrahmenstruktur nach einem der vorhergehenden Ansprüche, bei der die Zugelemente (302) und die Zugpressplatten (304) jeweils im oberen Bereich und im unteren Bereich des Transformators, insbesondere an der Pressrahmenstruktur, Fixierbar sind.

8. Pressrahmenstruktur nach einem der vorhergehenden Ansprüche, bei der die Zugpressplatten (304) zumindest teilweise aus einem elektrisch isolierenden Material ausgeführt sind.

9. Pressrahmenstruktur nach Anspruch 8, bei der die Zugpressplatten (304) zumindest teilweise in Wicklungen einbringbar sind.

10. Pressrahmenstruktur nach einem der Ansprüche 8 oder 9, bei der die Zugpressplatten (304) zumindest teilweise in einem Streukanal des Transformators anordenbar sind.

11. Pressrahmenstruktur nach einem der Ansprüche 8 bis 10, bei der die Zugpressplatten (304) zumindest teilweise in einem Raum zwischen Wicklungen (201) benachbarter Schenkel und in einem Bereich zwischen den Schenkeln und einer Kesselwand des Transformators anordenbar sind.

12. Pressrahmenstruktur nach einem der Ansprüche 8 bis 11, bei der die Zugpressplatten (304) zumindest teilweise in dem Kerns des Transformators anordenbar, sind.

## Claims

1. Press frame structure for a transformer
- having a plurality of tensioning elements (302),
- having a lower press frame and an upper press frame and also a plurality of tensioning press plates (304) which connect the upper press frame and the lower press frame,
- wherein the tensioning elements (302) and the tensioning press plates (304) can be fixed to the transformer at the top and bottom,
- having a plurality of struts (301) which can be formed to project at least partially obliquely from a core of the transformer,
- wherein the plurality of tensioning press plates (304) can be arranged on or in the vicinity of the core of the transformer,
- wherein the tensioning elements (302) can be arranged laterally outside windings (201) of the transformer,
- wherein the tensioning elements (302) are connected at least partially to the tensioning press plates (304) using the struts (301),
- wherein the tensioning elements (302) and the tensioning press plates (304) can be arranged axially along the transformer and can be fixed to the said transformer.

2. Press frame structure according to Claim 1, in which the struts (301) are formed obliquely in such a way that the magnetic flux of a transformer through the strut (301) is reduced.

3. Press frame structure according to either of the preceding claims, in which the struts (301) are formed from sheet metal.

4. Press frame structure according to one of the preceding claims, in which the tensioning press plates (304) connect the upper press frame to the lower press frame.

5. Press frame structure according to Claim 4, in which the tensioning elements (302) connect the upper press frame to the lower press frame.

6. Press frame structure according to one of the preceding claims, in which the tensioning elements (302) are formed at least partially from an electrically insulating material.

7. Press frame structure according to one of the preceding claims, in which the tensioning elements (302) and the tensioning press plates (304) can each be fixed in the upper region and in the lower region of the transformer, in particular to the press frame structure.

8. Press frame structure according to one of the preceding claims, in which the tensioning press plates (304) are formed at least partially from an electrically insulating material.

9. Press frame structure according to Claim 8, in which the tensioning press plates (304) can be inserted at least partially into windings.

10. Press frame structure according to either of Claims 8 and 9, in which the tensioning press plates (304) can be arranged at least partially in a leakage flux channel of the transformer.

11. Press frame structure according to one of Claims 8 to 10, in which the tensioning press plates (304) can be arranged at least partially in a space between windings (201) of adjacent limbs and in a region between the limbs and a tank wall of the transformer.

12. Press frame structure according to one of Claims 8 to 11, in which the tensioning press plates (304) can be arranged at least partially in the core of the transformer.

## Revendications

1. Structure de cadre de serrage pour un transformateur
- comprenant plusieurs éléments (302 ) de traction,
- comprenant un cadre de serrage inférieur et un cadre de serrage supérieur, ainsi que plusieurs plaques ( 304 ) de serrage de traction, qui relient le cadre de serrage supérieur et le cadre de serrage inférieur,
- dans laquelle les éléments ( 302 ) de traction et les plaques ( 304 ) de serrage de traction peuvent être immobilisés en haut et en bas sur le transformateur,
- comprenant plusieurs entretoises ( 301 ) qui peuvent être réalisées au moins en partie en s'éloignant de manière inclinée d'un noyau du transformateur,
- dans laquelle les plusieurs plaques ( 304 ) de serrage de traction peuvent être mises sur ou au voisinage du noyau du transformateur,
- dans laquelle les éléments ( 302 ) de traction peuvent être mis à l'extérieur d'enroulements ( 201 ) du transformateur,
- dans laquelle, à l'aide des entretoises ( 301 ), les éléments ( 302 ) de traction sont reliés au moins en partie aux plaques ( 304 ) de serrage de traction,
- dans laquelle les éléments ( 302 ) de traction et les plaques ( 304 ) de serrage de traction peuvent être disposés axialement le long du transformateur et peuvent être immobilisés sur celui-ci.

2. Structure de cadre de serrage suivant la revendication 1, dans laquelle les entretoises sont inclinées de manière à ce que le flux magnétique d'un transformateur soit réduit par l'entretoise ( 301 ).

3. Structure de cadre de serrage suivant l'une des revendications précédentes, dans laquelle les entretoises ( 301 ) sont en tôle.

4. Structure de cadre de serrage suivant l'une des revendications précédentes, dans laquelle les plaques ( 304 ) de serrage de traction relient le cadre de serrage supérieur au cadre de serrage inférieur.

5. Structure de cadre de serrage suivant la revendication 4, dans laquelle les éléments ( 302 ) de traction relient le cadre de serrage supérieur au cadre de serrage inférieur.

6. Structure de cadre de serrage suivant l'une des revendications précédentes, dans laquelle les éléments ( 302 ) de traction sont au moins en partie en un matériau isolant du point de vue électrique.

7. Structure de cadre de serrage suivant l'une des revendications précédentes, dans laquelle les éléments ( 302 ) de traction et les plaques ( 304 ) de serrage de traction peuvent être immobilisées respectivement dans la partie supérieure et dans la partie inférieure du transformateur, notamment sur la structure de cadre de serrage.

8. Structure de cadre de serrage suivant l'une des revendications précédentes, dans laquelle les plaques ( 304 ) de serrage de traction sont au moins en partie en un matériau isolant du point de vue électrique.

9. Structure de cadre de serrage suivant la revendication 8, dans laquelle les plaques ( 304 ) de serrage de traction peuvent être mises au moins en partie dans des enroulements.

10. Structure de cadre de serrage suivant l'une des revendications 8 ou 9, dans laquelle les plaques ( 304 ) de serrage de traction peuvent être mises au moins en partie dans un canal de dispersion du transformateur.

11. Structure de cadre de serrage suivant l'une des revendications 8 à 10, dans laquelle les plaques ( 304 ) de serrage de traction peuvent être mises au moins en partie dans un espace entre des enroulements ( 201 ) de branches voisines et dans une partie entre les branches et une paroi de cuve du transformateur.

12. Structure de cadre de serrage suivant l'une des revendications 8 à 11, dans laquelle les plaques ( 304 ) de serrage de traction peuvent être disposées au moins en partie dans le noyau du transformateur.
